# EUROPÄISCHE PATENTSCHRIFT

(11) **EP 2 412 879 B1**
(45) Veröffentlichungstag und Bekanntmachung des Hinweises auf die Patenterteilung: **14.02.2018**
(21) Anmeldenummer: 11004278.5
(22) Anmeldetag: 24.05.2011
(51) Int. Cl.: E03C 1/284, E03D 13/00

(54) **Urinal und UrinalSiphon**
Urinal and urinal siphon
Urinoir et siphon pour urinoir

(30) Priorität: 28.07.2010 DE 102010032569
(43) Veröffentlichungstag der Anmeldung: 01.02.2012
(73) Patentinhaber: Bock, Andreas, 49828 Neuenhaus (DE)
(72) Erfinder: Bock, Andreas, 49828 Neuenhaus (DE)
(74) Vertreter: Träger, Denis

(56) Entgegenhaltungen:
- EP-A2- 1 382 758
- EP-A2- 1 900 883
- AT-U1- 9 518
- DE-U1- 20 219 019
- GB-A- 1 217 872
- US-A- 4 244 061

## Beschreibung

Die Erfindung betrifft ein Urinal mit zumindest einer Einleitungsöffnung und zumindest einer hierzu höhenversetzt angeordneten Ableitungsöffnung, die jeweils zum Ansatz an einen wand- oder vorwandseitigen Anschluß ausgebildet sind, nach dem Oberbegriff des Anspruchs 1, sowie einen Urinalsiphon nach dem Oberbegriff des Anspruchs 5.

Es ist bei Urinalen bekannt, daß diese jeweils zumindest eine Einleitungsöffnung und zumindest eine hierzu höhenversetzte angeordneten Ableitungsöffnung aufweisen, die jeweils zum Ansatz an einen wand- oder vorwandseitigen Anschluß ausgebildet sind. Da der Höhenabstand zwischen der Einleitungsöffnung und der Ableitungsöffnung je nach Hersteller - und unter Umständen auch je nach Serie - variiert, ist es für den Installateur, der die wand- oder vorwandseitigen Anschlüsse liegt, üblicherweise unter Putz und/oder von Fliesen umgeben, bereits vor der Installation der Anschlüsse erforderlich zu wissen, welche Urinale später installiert werden sollen, um so die Anschlüsse korrekt legen zum können und den genau passenden Höhenabstand zwischen einem oberen und einem unteren Anschluß sicherstellen zu können. Selbst wenn vorab der Höhenabstand zwischen Ein- und Ableitungsöffnung bekannt ist, ist vom Installateur eine große Sorgfalt auszubringen, da schon wenige Millimeter Abweichungen im Abstand zwischen den Anschlüssen die Installation des Urinals erschweren oder sogar unmöglich machen, so daß dann die Wand oder ähnliches wieder aufgestemmt werden muß. Häufig wird auch beim Anschluß des Urinals zum Ausgleich eines geringen Fehlers in der Höhe der Anschlüsse eine Dichtung derart gequetscht, daß sich auf Dauer eine Undichtigkeit ergibt.

Zudem ist ein nachträglicher Wechsel von Urinalen, insbesondere nach einigen Jahren, wenn eine neue Serie mit veränderten Mäßen aufgelegt wurde, zumeist mit aufwendigen Stemm- und Neuinstallationsarbeiten verbunden.

Die EP 1 382 758 A2 zeigt ein Urinal nach dem Oberbegriff von Anspruch 1, das als Geruchsverschluß im Ablauf ein dicht schließendes Ventil in einem festen Rohrstück mit definierter Länge enthält. Das Rohrstück muß vertikal gehalten werden, so daß der Ablauf aus dem Becken ebenfalls vertikal erfolgen muß. Eine Höhenverstellung im Ablauf ist durch mehrere darunter - und damit außerhalb des Geruchsverschlusses - ineinander gesteckte HT-Rohrstücke ermöglicht. Eine solche Lösung erfordert jedoch unterhalb des Beckens eine Höhe von 40 oder mehr Zentimetern bis zum Wandänschluß. Ein derart tief angeordneter Wandanschluß ist jedoch bei wasserdurchsptilten Becken völlig außerhalb des Standards, da hier ja gerade der Wandanschluß noch von der Beckenkontur überdeckt werden soll und eine nach unten reichende Schürze des Beckens die Designmöglichkeiten erheblich einschränken würde.

Die US 4,244,061 A zeigt ebenfalls nur einen vertikalen Auslauf aus dem Becken, wobei ein in den Auslauf eingreifendes Rohrstück gegenüber diesem höhenvariabel ist und in einem unteren Knie als Geruchsverschluss ausläuft. Die Höhenverstellung erfolgt damit oberhalb des Geruchsverschlusses, zudem sind auch hier ab dem unteren Beckenrand mehrere zehn Zentimeter Bauraum nach unten hin erforderlich, die nur schwer abzudecken und optisch integrierbar sind. Zudem ist ein Knie als Geruchsverschluss problematisch, da sich dort Urinstein ansammelt und damit einen häufigen Austausch erforderlich macht.

Die GB 1 217 872 A zeigt hierzu ähnliche Problematiken und bietet daher keine weitergehenden Lösungsansätze.

Die EP 190 083 A2 betrifft einen Geruchsverschluss für ein Urinal in Vorwandinstallation.

Aus der DE 2 021 901 U1 geht ein selbstauslösender Urinal-Absaugsiphon für die Vorwandmontage hervor.

Die AT 00951 818 U1 betrifft ein Verfahren zur Steuerung der Spülung eines Spülbeckens und zur Reduktion des Wasserverbrauchs.

Der Erfindung liegt das Problem zugrunde, hier eine Verbesserung zu schaffen.

Die Erfindung löst dieses Problem durch ein Urinal mit den Merkmalen des Anspruchs 1 sowie durch einen Siphon mit den Merkmalen des Anspruchs 5. Hinsichtlich weiterer vorteilhafter Ausgestaltungen und Merkmale der Erfindung wird auf die abhängigen Ansprüche verwiesen.

Durch die Erfindung ist eine erhebliche Entlastung an die Genauigkeitsanforderungen der wand- oder vorwandseitigen Installationsarbeiten erreicht. Den Designern sind ganz neue Möglichkeiten geboten, da die Gestaltung des eigentlichen Beckens nicht mehr von der Einhaltung eines Bereichs eines bestimmten Höhenabstands zwischen Ein- und Ausleitungsöffnung abhängig ist.

Es wird insbesondere möglich, mehrere Zentimeter Höhenabweichung zwischen den wandseitigen Anschlüssen durch die Variabilität des Abstands zwischen der Einleitungsöffnung und der Ableitungsöffnung am Urinal ausgleichen zu können. Damit können auch gering qualifizierte oder grob arbeitende Installateure die Anschlüsse legen. Auch ein nachträglicher Wechsel des Urinals gegen ein anderes, bei dem Ein- und Auslaßöffnung einen abweichenden Höhenabstand zueinander aufweisen, kann problemlos und ohne Änderung der wand oder vorwandseitigen Anschlüsse montiert werden.

Da ein Mechanismus zu variablen Abstandseinstellung innerhalb der Außenkontur des Urinals gelegen ist, ist diese von außen unsichtbar und stört daher die Gesamtoptik nicht.

Dieser Mechanismus zur Abstandseinstellung ist zwischen einer Ausleitöffnung aus einem Becken des Urinals und der an der Wand oder Vorwand anzusetzenden Ableitungsöffnung gelegen. Trotz der in völlig verschiedenen Höhen möglichen Ausleitöffnung kann die an der Wand oder Vorwand anzusetzende Ableitungsöffnung stets den gleichen Höhenabstand zu einer oberen Einleitungsöffnung haben.

Zudem ist der Mechanismus zur Abstandshinter dem Geruchsverschluss ausgebildet und stellt in allen Höheneinstellungen sicher, daß dieser stets geflutet ist und daher die Funktion des Geruchsverschlusses beibehält.

Eine sehr einfache Höhenverstellung ist ermöglicht, wenn der Mechanismus zur Abstandseinstellung ineinander steckbare Rohrabschnitte, insbesondere aus einem leichten und preiswerten Kunststoff, umfaßt.

Wenn dabei die Rohrabschnitte vertikal verlaufen und je nach gewünschtem Höhenabstand unterschiedlich weit ineinander einsteckbar sind, bleibt die Höhenverstellung ohne Einfluß auf die seitliche Lage der Ableitungsöffnung.

Ein umlaufender Dichtungsring kann preiswert und zuverlässig in verschiedener Höhenlage sicherstellen, daß die Rohrabschnitte gegeneinander abgerichtet sind und dauerhaft bleiben.

Insbesondere ist ein vom Backen her kommender Rohrabschnitt von oben in einen mit der Ableitungsöffnung verbundenen unteren Rohrabschnitt eingesteckt, so daß Schmutzwasser auch bei nicht völlig dichtendem Dichtring nicht außen am unteren Rohr entlangläuft.

Ein höhenverstellbarer Siphon ist gesondert beansprucht. Er kann leicht nachgerüstet werden, etwa wenn ein Austausch von Urinalen oder ähnlichem gewünscht ist. Dabei können auch verschiedene Rohrdurchmesser für verschiedene Urinale vorgesehen sein. Dabei bildet ein Geruchsverschluß sich automatisch durch einen Wasserspiegel, der nicht über einen überzogen ausweichen kann.

Besonders vorteilhaft ist die Höhenverstellung über einen Weg von mehreren Zentimetern, insbesondere mehr als fünf Zentimeter, möglich, so daß auch grobe Anpassungen an wandseitig vorgegebene Abstände zwischen oberem und unteren Anschluß möglich sind.

Insbesondere besteht innerhalb des Siphons eine Schiebefunktion.

Weiter kann in diesem ein Gummiring enthalten sein, der den Austritt von Schmutzwasser aus einer Schiebemuffe zuverlässig verhindert.

Der Oberbogen bildet einen oberen, einsteckbaren Rohrabschnitt aus. Weitere Vorteile und Merkmale der Erfindung ergeben sich aus in der Zeichnung dargestellten und nachfolgend beschriebenen Aus führungsbeispielen des Gegenstandes der Erfindung.

In der Zeichnung zeigt:
- Fig. 1: eine schematische Seitenansicht eines an eine Vorwandinstallation angeschlossenen Urinals, zwischen dessen Ableitöffnung und dem vorwandseitigen Anschluß ein höhenverstellbarer Urinalsiphon angeordnet ist,
- Fig. 2: eine Einzelteilansicht des höhenverstellbaren Urinalsiphons in seitlicher Ansicht,
- Fig. 3: das Teil nach Figur 2 in Ansicht von vorne, etwa aus Richtung des Pfeils III in Figur 2,
- Fig. 4: eine ähnliche Ansicht wie Figur 4, jedoch mit zusätzlicher Bemaßung.

In Figur 1 ist ein Urinal 1 dargestellt, daß an eine Wand 2, hier genauer an eine Vorwand 3, angehängt ist, zum Beispiel über verdeckt angeordnete und hier nicht eingezeichnete Dübel. Das Urinal 1 umfaßt ein Becken 4 mit zumindest einer oberen Einleitungaöffnung 6 für Frischwasaer und zumindest einer im Höhenabstand h1 hierzu weiter unten angeordneten Ableitungsöffnung 7 für Schmutzwasser. Das Becken 4 kann mit seiner oberen Einleitungsöffnung 6 und einer unteren Ausletöffnung 7a einstückig sein, zum Beispiel aus Keramik, Edelstahl, einem Steinmehlgemisch oder auch aus einem Kunststoff gebildet. Ein zusätzlicher Schwenkdeckel 8 ist hier nur beispielhaft eingezeichnet.

Die Einleitungsöffnung 6 ist mit einem oberen wandseitigen Anschluß 9 fest verbunden, die Ableitungsöffnung 7 ist an einen unteren wandseitigen Anschluß 10 fest angesetzt, jeweils mittelbar oder unmittelbar. Da der Abstand h2 zwischen den wandseitigen Anschlüssen 9, 10 fest vorgegeben ist, muß der Abstand h1 zwischen der Einleitungsöffnung 6 und der Ableitungsöffnung 7 hierzu passen. Erfindungasgemäß ist der Abstand h1 zwischen der Einleitungsöffnung 6 und der Ableitungsöffnung 7 variabel und daher an die von der wandseitigen Installation 9, 10 vorgegebenen Maße anpaßbar.

Hierfür ist insgesamt mit 11 bezeichneter Mechanismus zur variablen Abstandseinstellung vorgesehen, der vorteilhaft innerhalb der Außenkontur des Urinals 1 gelegen und daher von außen nicht sichtbar ist.

Der Mechanismus 11 ist Bestandteil eines höhenverstellbaren Urinalsiphons 12 und dient zur Abstandaeinstellung zwischen der Ausleitöffnung 7a aus dem Becken 4 des Urinals 1 und der ah der Wand oder Vorwand anzusetzenden Ableitungsöffnung 7.

Der Mechanismus 11 ist zur Abstandseinstellung innerhalb eines Geruchsverschlusses 13 ausgebildet, der automatisch in einem Überbogen 17 dadurch gebildet ist, daß dort Schmutzwasser 14 mit einem oberen Schmutzwasserspiegel 15 und einem unter Schmutzwasserspiegel 16 stehenbleibt und nicht über den Überbogen 17 aufweichen kann. Der so entstehende Geruchsverschluß, bei dem der Schmutzwasserstand vom unteren Rand der oberen Eingangsöffnung 22 des Siphons 12 sich nach oben bis zur Unterkante des Überbogens 17 erstreckt, ist damit wesentlich weniger empfindlich gegen Verstopfung als ein Geruchsverschluß, der nur im unteren Bogen 21 liegen würde,

Der Mechanismus 11 zur Abstandsemstellung umfaßt aneinander steckbare Rohrabschnitte 18, 19, die im Bereich ihrer Verbindung jeweils vertikal verlaufen und je nach gewünschtem Höhenabstand unterschiedlich weit ineinander einsteckbar sind. Zudem sind die Rohrabschnitt 18, 19 durch zumindest einen umlaufenden Dichtungsring 20 gegeneinander abgedichtet. Dieser ist zum Beispiel in einer Ringnut des oberen Rohrabschnitts 18 aufgenommen und mit diesem einsteckbar.

Der obere, vom Becken 4 her kommende und hier einstückig mit dem überbogen 17 ausgebildete Rohrabschnitt 18 ist dabei von oben in einen mit der Ableitungsöffnung 7 verbundenen unteren Rohrabschnitt 19 eingestreckt, Der untere Rohrabschnitt 19 läuft in einem unteren Halbbogen 21 in die Ableitungsöffnung zu Beide Rohrabschnitte 18, 19 können aus einem leichten und preiswerten kunststoff gebildet sein. Auch andere Materialien sind möglich, Damit ist der Höhenabstand zwischen der Ausleitöffnung 7a des Beckens 4 und der Ableitungsöffnung 7 in den wandseitigen Anschluß 10 variabel.

Die Tiefe des Einsteckmaßes des oberen Rohrabschnitts 18 in den unteren Rohrabschnitt 19 ist variabel, es besteht eine Schiebefunktion nach Art einer Schiebemuffe, wobei der erwähnte Gummiring 20 den Austritt von Schmutzwasser 14 aus der Schiebemuffe verhindert.

Wie in Figur 4 erkennbar ist, ist die Hohenverstellung über einen Weg von mehreren Zentimetern möglich. Zumindest ist eine Höhenverstellung von mehr als einem Zentimeter möglich. Insbesondere sind mehr als fünf Zentimeter Verstellweg möglich. Hier ist aus einem mittleren Maß heraus beispielhaft eine Höhenverstellung von drei Zentimetern nach oben und drei Zentimetern nach unten möglich, so daß sich eine Gesamthöhenanpaßbarkeit von sechs Zentimetern in Vertikalrichtung ergibt. Eine geringe Variabilität kann etwa auch aus Materialelastizität eines Zwischenstücks oder eines Faltenbalgs gewonnen werden. Pie hier vorgesehene Schiebemuffe ist besonders verschmutzungsunempfindlich

Der so gebildete höhenverstellbare Urinalsiphon 12, der mit seinem oberen Einlaß 22 mit der Ausleitöffnung 7a des Beckens 4 und mit seinem unteren Auslaß 23 die Ableitungsöffnung 7 bildet, die mit dem Wandanschluß 10 verbunden ist, zum Beispiel in diesen eingesteckt ist, hat daher ein minimales Gesamtgewicht und auch nur ein Packmaß mit einer Höhe von weniger als zwanzig Zentimetern. Er kann als vorkonfektionierte Einheit handelbar und abgepackt sein, zum Beispiel in vor Ort leicht aufreißbaren Kunststoffbeuteln. Damit ist die Handhabung sehr einfach, auch eine Nachrüstung an bestehende Urinale oder ähnlicher Sanitäreinrichtungen ist einfach möglich,

## Patentansprüche

1. Urinal (1) mit zumindest einer Einleitungsöffnung (6) und zumindest einer hierzu höhenversetzt angeordneten Ableitungsöffnung (7), die jeweils zum Ansatz an einen wand- oder vorwandseitigen Anschluss (9; 10) ausgebildet sind, wobei ein Geruchsverschluss (13) ausgebildet ist, wobei der Abstand (h1) zwischen der Einleitungsöffnung (6) und der Ableitungsöffnung (7) variabel ist und ein Mechanismus (11) zur variablen Abstandseinstellung innerhalb der Außenkontur des Urinals (1) und zwischen einer Ausleitöffnung (7a) aus einem Becken (4) des Urinals (1) und der an der Wand (2) oder Vorwand (3) anzusetzenden Ableitungsöffnung (7) gelegen und der Mechanismus (11) zur Abstandseinstellung hinter dem Geruchsverschluss (13) ausgebildet ist, und dass der Mechanismus (11) zur Abstandseinstellung ineinander steckbare Rohrabschnitte (18; 19) umfasst, wobei die Rohrabschnitte (18; 19) im Bereich ihrer Verbindung vertikal verlaufen und je nach gewünschtem Höhenabstand unterschiedlich weit ineinander einsteckbar sind, **dadurch gekennzeichnet, dass** der Geruchsverschluss (13) in einem Überbogen (17) an der Ausleitöffnung (7a) ausgebildet ist, und sich der Geruchsverschluss (13) automatisch bildet durch einen Wasserspiegel (15), der nicht über den Überbogen 17 ausweichen kann, und dass der Überbogen (17) des Geruchsverschlusses (13) einen in den unteren Rohrabschnitt (19) einsteckbaren, oberen Rohrabschnitt (18) ausbildet.

2. Urinal nach Anspruch 1, **dadurch gekennzeichnet, dass** der obere, vom Becken (4) her kommende und hier einstückig mit dem Überbogen (17) ausgebildete Rohrabschnitt (18) dabei von oben in einen mit der Ableitungsöffnung (7) verbundenen unteren Rohrabschnitt (19) eingesteckt ist, und dass der untere Rohrabschnitt (19) in einem unteren Halbbogen (21) in die Ableitungsöffnung (7) läuft.

3. Urinal nach Anspruch 2, **dadurch gekennzeichnet, dass** die Rohrabschnitte (18; 19) durch zumindest einen umlaufenden Dichtungsring (20) gegeneinander abgedichtet sind.

4. Urinal nach einem der vorhergehenden Ansprüche, **dadurch gekennzeichnet, dass** die Rohrabschnitte (18; 19) aus einem Kunststoff gebildet sind.

5. Höhenverstellbarer Urinalsiphon (12) zur Ableitung von Schmutzwasser durch eine Ausleitöffnung (7a) aus dem Becken (4) eines Urinals (4) hin zu einer an der Wand oder Vorwand anzusetzenden Ableitöffnung (7), wobei in einem Überbogen (17) an der Ausleitöffnung (7a) ein Geruchsverschluss (13) ausgebildet ist, der sich automatisch bildet durch einen Wasserspiegel (15), der nicht über den Überbogen (17) ausweichen kann. **dadurch gekennzeichnet, dass** ein Mechanismus (11) zur Abstandseinstellung zwischen der Ausleitöffnung (7a) und der Ableitöffnung (7) vorgesehen ist, wobei der Überbogen (17) zwischen der Ausleitöffnung (7a) und dem Mechanismus (11) zur Abstandseinstellung angeordnet ist, wobei der Mechanismus (11) zur Abstandseinstellung ineinander steckbare Rohrabschnitte (18, 19) umfasst, die im Bereich ihrer Verbindung jeweils vertikal verlaufen und je nach gewünschtem Höhenabstand unterschiedlich weit ineinander einsteckbar sind, wobei der obere, von der Ausleitöffnung (7a) des Beckens (4) her kommende und einstückig mit dem Überbogen (17) ausgebildete Rohrabschnitt (18) von oben in einen mit der Ableitungsöffnung (7) verbundenen unteren Rohrabschnitt (19) eingesteckt ist.

6. Höhenverstellbarer Urinalsiphon (12) nach Anspruch 5, **dadurch gekennzeichnet, dass** der untere Rohrabschnitt (19) des Mechanismus (11) in einem unteren Halbbogen (21) in die Ableitöffnung (7) einläuft.

7. Höhenverstellbarer Urinalsiphon (12) nach Anspruch 5 oder 6, **dadurch gekennzeichnet, dass** eine Schiebefunktion besteht nach Art einer Schiebemuffe, derart dass die Einstecktiefe des oberen Rohrabschnitts (18) in den unteren Rohrabschnitt (19) variabel ist.

8. Höhenverstellbarer Urinalsiphon (12) nach Anspruch 7, **dadurch gekennzeichnet, dass** ein Gummiring (20) den Austritt von Schmutzwasser aus der Schiebemuffe verhindert.

9. Höhenverstellbarer Urinalsiphon (12) nach einem der Ansprüche 5 bis 8, **dadurch gekennzeichnet, dass** die Höhenverstellung über einen Weg von mehreren Zentimetern, insbesondere mehr als fünf Zentimeter, möglich ist.

## Claims

1. Urinal (1) having at least one inlet opening (6) and at least one outlet opening (7) which is arranged with a height offset thereto, which openings are each designed for positioning on a wall or front wall connection (8; 9), wherein an odour trap (13) is formed, wherein the distance (h1) between the inlet opening (6) and the outlet opening (7) is variable, and a mechanism (11) for variable distance setting is situated within the outer contour of the urinal (1) and between a discharge opening (7a) from a bowl (4) of the urinal (1) and the outlet opening (7) to be positioned on the wall (2) or front wall (3), and the mechanism (11) for distance setting is formed behind the odour trap (13), and in that the mechanism (11) for distance setting comprises pipe sections (18; 19) which can be plugged one inside the other, wherein the pipe sections (18; 19) extend vertically in the region of their connection and, depending on the desired height distance, can be plugged one inside the other to different degrees, **characterized in that** the odour trap (13) is formed in an upper bow (17) on the discharge opening (7a), and the odour trap (13) is formed automatically by a water level (15) which cannot pass over the upper bow (17), and **in that** the upper bow (17) of the odour trap (13) forms an upper pipe section (19) which can be plugged into the lower pipe section (18).

2. Urinal according to Claim 1, **characterized in that** the upper pipe section (18), which comes from the bowl (4) and is here integrally formed with the upper bow (17), is here plugged from above into a lower pipe section (19) connected to the outlet opening (7), and **in that** the lower pipe section (19) runs in a lower half-bow (21) into the outlet opening (7).

3. Urinal according to Claim 2, **characterized in that** the pipe sections (18; 19) are sealed with respect to one another by at least one circumferential sealing ring (20).

4. Urinal according to one of the preceding claims, **characterized in that** the pipe sections (18; 19) are formed from a plastic.

5. Height-adjustable urinal siphon (12) for discharging dirty water through a discharge opening (7a) from the bowl (4) of a urinal (4) to an outlet opening (7) to be positioned on the wall or front wall, wherein an odour trap (13) is formed in an upper bow (17) on the discharge opening (7a), which odour trap is formed automatically by a water level (15) which cannot pass over the upper bow (17), **characterized in that** a mechanism (11) for distance setting is provided between the discharge opening (7a) and the outlet opening (7), wherein the upper bow (17) is arranged between the discharge opening (7a) and the mechanism (11) for distance setting, wherein the mechanism (11) for distance setting comprises pipe sections (18, 19) which can be plugged one inside the other and which each extend vertically in the region of their connection and, depending on the desired height distance, can be plugged one inside the other to different degrees, wherein the upper pipe section (18), which comes from the discharge opening (7a) of the bowl (4) and is integrally formed with the upper bow (17), is plugged from above into a lower pipe section (19) connected to the outlet opening (7).

6. Height-adjustable urinal siphon (12) according to Claim 5, **characterized in that** the lower pipe section (19) of the mechanism (11) runs in a lower half-bow (21) into the outlet opening (7).

7. Height-adjustable urinal siphon (12) according to Claim 5 or 6, **characterized in that** there is a sliding function in the manner of a sliding sleeve such that the depth of an insertion of the upper pipe section (18) into the lower pipe section (19) is variable.

8. Height-adjustable urinal siphon (12) according to Claim 7, **characterized in that** a rubber ring (20) prevents dirty water from exiting the sliding sleeve.

9. Height-adjustable urinal siphon (12) according to one of Claims 5 to 8, **characterized in that** the height adjustment is possible over a distance of several centimetres, in particular more than five centimetres.

## Revendications

1. Urinoir (1) avec au moins une ouverture d'introduction (6) et au moins une ouverture d'évacuation (7) disposée de façon décalée en hauteur par rapport à elle respectivement réalisées pour être placées contre un raccord (8 ; 9) du côté de la paroi ou de la pré-paroi, une fermeture anti-odeurs (13) étant réalisée, la distance (h1) entre l'ouverture d'introduction (6) et l'ouverture d'évacuation (7) étant variable et un mécanisme (11) étant réalisé pour le réglage variable de la distance à l'intérieur du contour extérieur de l'urinoir (1) et entre une ouverture de sortie (7a) hors d'une cuvette (4) de l'urinoir (1) et l'ouverture d'évacuation (7) à placer contre la paroi (2) ou la pré-paroi (3) et le mécanisme (11) étant réalisé pour régler la distance derrière la fermeture anti-odeurs (13) et le mécanisme (11) de réglage de la distance comprenant des sections tubulaires (18 ; 19) encastrables les unes dans les autres, les sections tubulaires (18 ; 19) pouvant respectivement s'étendre verticalement dans la région de leur liaison et respectivement être encastrées les unes dans les autres à des distances différentes en fonction de la distance en hauteur souhaitée, **caractérisé en ce que** la fermeture anti-odeurs (13) est réalisée dans une sur-pente (17) au niveau de l'ouverture de sortie (7a) et que la fermeture anti-odeurs (13) se forme automatiquement par un niveau d'eau (15) ne pouvant pas dévier au-delà de la sur-pente (17) et que la sur-pente (17) de la fermeture anti-odeurs (13) forme une section tubulaire (19) supérieure encastrable dans la section tubulaire (18) inférieure.

2. Urinoir selon la revendication 1, **caractérisé en ce que** la section tubulaire (18) supérieure provenant de la cuvette (4) et réalisée ici d'un seul tenant avec la sur-pente (17) est en l'occurrence encastrée par en haut dans une section tubulaire (19) inférieure reliée à l'ouverture d'évacuation (7) et que la section tubulaire (19) inférieure s'étend selon un demi-arc (21) inférieur dans l'ouverture d'évacuation (7).

3. Urinoir selon la revendication 2, **caractérisé en ce que** les sections tubulaires (18 ; 19) sont étanchéifiées l'une par rapport à l'autre par au moins une bague d'étanchéité (20) périphérique.

4. Urinoir selon l'une quelconque des revendications précédentes, **caractérisé en ce que** les sections tubulaires (18 ; 19) sont formés en matière plastique.

5. Siphon pour urinoir (12) réglable en hauteur servant à l'évacuation des eaux usées hors de la cuvette (4) d'un urinoir (4) à travers une ouverture de sortie (7a) jusqu'à une ouverture d'évacuation (7) à placer contre la paroi ou la pré-paroi, une fermeture anti-odeurs (13) étant réalisée dans une sur-pente (17) au niveau de l'ouverture de sortie (7a), cette fermeture anti-odeurs se formant automatiquement à travers un niveau d'eau (15) ne pouvant pas dépasser la sur-pente (17), **caractérisé en ce qu'**un mécanisme (11) de réglage de la distance est prévu entre l'ouverture de sortie (7a) et l'ouverture d'évacuation (7), la sur-pente (17) étant disposée entre l'ouverture de sortie (7a) et le mécanisme (11) de réglage de distance, le mécanisme (11) de réglage de distance comprenant des sections tubulaires (18, 19) encastrables les unes dans les autres s'étendant respectivement verticalement à des distances différentes dans la région de leur liaison en fonction de la distance souhaitée en hauteur, la section tubulaire (18) supérieure arrivant de l'ouverture de sortie (7a) de la cuvette (4) et réalisée d'un seul tenant avec la sur-pente (17) étant encastrée par en haut dans une section tubulaire (19) inférieure reliée à l'ouverture d'évacuation (7).

6. Siphon pour urinoir (12) réglable en hauteur selon la revendication 5, **caractérisé en ce que** la section tubulaire (19) inférieure du mécanisme (11) rentre selon un demi-arc (21) inférieur dans l'ouverture d'évacuation (7).

7. Siphon pour urinoir (12) réglable en hauteur selon la revendication 5 ou 6, **caractérisé en ce qu'**une fonction d'insertion prend la forme d'un manchon coulissant, de telle sorte que la profondeur d'encastrement de la section tubulaire (18) supérieure peut varier dans la section tubulaire (19) inférieure.

8. Siphon pour urinoir (12) réglable en hauteur selon la revendication 7, **caractérisé en ce qu'**une bague en caoutchouc (20) empêche la sortie des eaux usées hors du manchon coulissant.

9. Siphon pour urinoir (12) réglable en hauteur selon l'une quelconque des revendications 5 à 8, **caractérisé en ce que** le réglage en hauteur est possible sur une section de plusieurs centimètres, notamment de plus de cinq centimètres.
